# FASCICULE DE BREVET EUROPEEN

(11) **EP 3 537 918 B1**
(45) Date de publication et mention de la délivrance du brevet: **30.09.2020**
(21) Numéro de dépôt: 17794019.4
(22) Date de dépôt: 19.10.2017
(51) Int. Cl.: A44C 5/18, A44C 5/20

(54) **FERMOIR POUR BRACELET DE FANTAISIE PERSONNALISABLE**
VERSCHLUSS FÜR ANPASSBARES SCHICKES ARMBAND
CLASP FOR CUSTOMISABLE FANCY BRACELET

(30) Priorité: 08.11.2016 FR 1660786
(43) Date de publication de la demande: 18.09.2019
(73) Titulaire: Gunie, Robin, 73260 Les Avanchers Valmorel (FR)
(72) Inventeur: Gunie, Robin, 73260 Les Avanchers Valmorel (FR)
(74) Mandataire: Prugneau, Philippe
(86) Numéro de dépôt international: PCT/FR2017/052878
(87) Numéro de publication internationale: WO 2018/087447

(56) Documents cités:
- EP-A1- 2 277 399
- JP-A- H10 179 219
- US-A1- 2011 138 583
- US-A1- 2011 179 604
- US-A1- 2014 130 544

## Description

### Domaine technique

La présente invention se rapporte au domaine des bracelets de fantaisie par exemple en perle ou en tissu, simple ou multi-rangs, et en particulier aux fermoirs pour de tels bracelets de fantaisie.

### Technique antérieure

Les documents de brevets US-5689867, US2014/130544, US2011/179604 et JPH10179219 décrivent chacun un fermoir pour bracelet de fantaisie qui permet de refermer les deux extrémités du bracelet sur deux côtés opposés du fermoir.

Le fermoir du brevet US-5689867 est conçu quant à lui pour être en partie interchangeable. Toutefois dans ce fermoir connu, la fixation des extrémités du bracelet aux côtés opposés du fermoir est rendue permanente par soudage. On notera que cette fixation par soudage ne convient pas à des bracelets en tissu. EP2277399 divulgue le préambule de la revendication 1.

Le but de l'invention est de proposer un autre type de fermoir pour bracelet de fantaisie moins coûteux à fabriquer et permettant d'interchanger/de personnaliser le bracelet simplement et rapidement.

A cet effet, l'invention a pour objet un fermoir pour bracelet de fantaisie, comprenant un corps avec deux côtés opposés sur lesquels respectivement les extrémités du bracelet viennent se fixer, ledit corps du fermoir étant conçu en deux parties complémentaires formant chacune un côté du fermoir, chaque partie du fermoir présentant, sur son côté de fixation d'une extrémité du bracelet, une rainure qui s'étend longitudinalement entre deux extrémités de rainure le long du côté de fixation, ladite rainure étant une rainure semi-ouverte à contre-dépouille, la rainure étant fermée à une de ses deux extrémités et ouverte à son autre extrémité, caractérisé en ce que les deux parties s'assemblent par effet magnétique et en ce que la partie de fermoir est en forme de L et comprend en outre du côté de l'extrémité fermée de la rainure un flasque latéral qui saille transversalement par rapport aux côtés de fixation et qui est conçu pour fermer l'extrémité ouverte de la rainure de l'autre partie complémentaire du corps du fermoir quand les deux parties complémentaires du fermoir sont assemblées par effet magnétique.

Le fermoir selon l'invention peut présenter les particularités suivantes:
- chaque partie du corps de fermoir comprend une face d'assemblage qui est opposée au côté de fixation et qui présente un trou et un pion de détrompage qui coopèrent respectivement avec un pion et un trou de détrompage prévus sur la face d'assemblage de l'autre partie du corps de fermoir ;
- il comprend pour chaque partie du corps au moins une attache conçue d'une part pour s'accrocher à une extrémité du bracelet et d'autre part pour s'insérer dans la rainure tout en étant bloquée contre des flancs de la contre dépouille de la rainure ;
- l'attache est un rivet à double tête traversant l'une des extrémités du bracelet ;
- l'attache est un coulisseau à section en T serti à l'une des extrémités du bracelet ;
- l'attache est un coulisseau en forme de barrette sur laquelle l'extrémité du bracelet s'accroche à l'aide d'un moyen d'accrochage tel qu'un crochet, une boucle, un anneau ou un maillon de chaînette ;

L'invention s'étend à un bracelet de fantaisie comportant un fermoir selon l'invention.

### Présentation sommaire des dessins

La présente invention sera mieux comprise et d'autres avantages apparaîtront à la lecture de la description qui suit et des dessins annexés dans lesquels :
- la figure 1 illustre en perspective les deux parties complémentaires du fermoir selon l'invention ;
- la figure 2 représente le fermoir de la figure 1 vu en plan ;
- la figure 3 représente le fermoir de la figure 1 suivant une autre perspective ;
- la figure 4 montre en coupe une partie du fermoir montré sur la figure 1 ;
- la figure 5 montre en coupe la partie du fermoir complémentaire à celle montrée sur la figure 4 ;
- la figure 6 montre en coupe une partie du fermoir selon un autre mode de réalisation ;
- la figure 7 montre en coupe la partie du fermoir complémentaire à celle montrée sur la figure 6 ;
- la figure 8 montre en coupe les deux parties complémentaires des figures 4 et 5 en position d'assemblage pour fermer un bracelet de fantaisie ;
- la figure 9 montre en perspective des attaches selon l'invention de type rivet à double tête ;
- la figure 10 montre en coupe une partie du fermoir montré sur la figure 1 avec une attache sous forme de rivet à double tête ;
- la figure 11 montre en coupe la partie du fermoir complémentaire à celle montrée sur la figure 10 ;
- la figure 12 montre en coupe les deux parties complémentaires des figures 10 et 11 en position d'assemblage pour fermer un bracelet de fantaisie ;
- la figure 13 montre en coupe une partie du fermoir montré sur la figure 1 avec une attache à section en T serti à l'extrémité du bracelet ;
- la figure 14 montre en perspective deux attaches à section en T distinctes ;
- la figure 15 montre en coupe les deux parties complémentaires du fermoir selon l'invention avec une attache en forme de barrette ;
- la figure 16 montre en coupe une partie du fermoir selon l'invention avec une attache en forme de barrette déployée ;

### Description des modes de réalisation

Sur les figures 1 à 3, on a illustré un fermoir 1 pour bracelet de fantaisie selon l'invention.

Le fermoir 1 est notamment conçu pour des bracelets à rang simple ou multi-rangs de types chainette, macramé, perles, lanières, tresses en cuir, ruban, etc.

Sur les figures 1 à 3, le bracelet n'est pas représenté. Ce fermoir 1 est symétrique suivant un axe médian A-A. Il peut être de préférence en métal.

Le fermoir 1 a un corps en deux parties complémentaires 1A, 1B.

Il présente deux côtés longitudinaux de fixation opposés 2A, 2B sur lesquels respectivement les extrémités du bracelet viennent se fixer.

Chaque partie 1A, 1B du fermoir 1 a ici une forme générale en L. Les deux parties 1A, 1B formant chacune un côté du fermoir sont conçues ici pour s'assembler par effet magnétique.

Chaque partie 1A, 1B du fermoir présente, sur son côté de fixation d'une extrémité du bracelet, une rainure semi-ouverte à contre-dépouille 3A, 3B visible sur les figures 1 et 3.

Sur les figures, on a représenté une rainure à section en T.

La rainure pourrait être aussi une rainure à section en queue d'aronde, etc.

Cette rainure semi-ouverte à contre-dépouille présente une fente longitudinale qui a une largeur plus petite que la base de la rainure de sorte à former des flancs de contre-dépouille de chaque côté de la fente longitudinale qui servent de surface de blocage comme expliqué plus loin.

Chaque rainure 3A, 3B s'étend longitudinalement entre deux extrémités de rainure le long du côté de fixation correspondant.

La rainure 3A, respectivement 3B, est fermée à une de ses deux extrémités E1 et ouverte à son autre extrémité E2.

Comme représenté sur les figures 4 et 5, les parties 1A, 1B de fermoir en forme de L comprennent respectivement du côté de l'extrémité fermée E1 de la rainure 3A, 3B un flasque latéral 4A, 4B qui saille transversalement par rapport aux côtés de fixation et donc à l'axe médian A-A et qui est conçu pour fermer l'extrémité ouverte E2 de la rainure 3B, 3A de l'autre partie complémentaire 1B, 1A du corps du fermoir quand les deux parties complémentaires 1A, 1B du fermoir sont assemblées par effet magnétique.

Selon un autre mode de réalisation du fermoir, les parties 1A, 1B en forme de L comprennent respectivement du côté de l'extrémité ouverte E2 de la rainure 3A, 3B un flasque latéral 4A', 4B', visible sur les figures 6 et 7, qui saille transversalement par rapport aux côtés de fixation et donc à l'axe médian A-A et qui est conçu pour fermer l'extrémité ouverte E2 de la rainure 3B, 3A de l'autre partie complémentaire 1B, 1A du corps du fermoir quand les deux parties complémentaires 1A, 1B du fermoir sont assemblées par effet magnétique.

Comme visible sur les figures 1 et 3, chaque partie 1A, 1B du corps de fermoir comprend une face d'assemblage 5A,5B respectivement qui est opposée au côté de fixation correspondant et qui présente un trou 6A, 6B et un pion de détrompage 7A, 7B. Le trou et le pion de détrompage 6A, 7A de la partie 1A coopèrent respectivement avec le pion et le trou de détrompage 6B, 7B prévus sur la face d'assemblage de l'autre partie 1B du corps de fermoir.

Comme montré sur les figures 1 et 3, les parties 1A et 1B comprennent respectivement à l'extrémité opposée du flasque latéral 4A et 4B une languette 16, qui est un prolongement du corps au niveau de son ouverture E2, conçue pour cacher le bord du flasque latéral de la partie opposée lorsque le fermoir est assemblé. Cette languette 16 permet en outre de guider le flasque lors de l'assemblage des deux parties 1A et 1B et d'augmenter la robustesse du fermoir lorsqu'il est assemblé en plus de l'effet magnétique et des pions de détrompage.

Comme visible sur les figures 1 et 3, la face d'assemblage 5A ou 5B comporte dans sa partie centrale un alésage 8A, 8B ici oblong qui sert à loger un aimant 9A, 9B montré notamment sur les figures 4 à 7.

Le pion 6A et le trou 7A (respectivement 6B, 7B) sont disposés de part et d'autre de l'alésage 8A (respectivement 8B) suivant la direction axiale A-A.

Sur la figure 8, on a montré les deux parties 1A, 1B assemblées par effet magnétique pour refermer les extrémités d'un bracelet de fantaisie 10 ici constitué de plusieurs rangs.

Sur la figure 8, chaque rang du bracelet est accroché à l'intérieur de la rainure à une attache 11 formée par exemple par un rivet à deux têtes montré en perspective sur la figure 9 et en coupe sur les figures 10 à 12. Les têtes du rivet ont ici une forme carrée mais peuvent également se présenter sous une forme circulaire.

Ici les rivets 11 à deux têtes traversent les différents rangs du bracelet.

On comprendra cependant que l'épaisseur du rang du bracelet peut être trop importante pour que son extrémité ne soit insérée dans la rainure pour y être fixer avec des moyens d'attache 11 de type rivet. Ainsi, une attache 11 en forme de T, comme visible sur la figure 13, peut être sertie sur l'extrémité du bracelet, ici à l'extrémité d'un rang du bracelet, à l'extérieur de la rainure. Ce type d'attache 11 en forme de T peut ainsi avoir différentes tailles pour accueillir diverses formes et épaisseurs de rang de bracelet.

Les attaches 11 en formes de T sont par exemple cylindriques ou cubiques en fonction du type de rang utilisé, comme visible sur la figure 14.

Plusieurs attaches 11 en forme de T ou plusieurs rivets peuvent être montés solidaires entre eux afin de former un ensemble d'attaches 11, visible sur les figures 8 et 9.

La figure 15 illustre une attache 11 pour les deux parties 1A, 1B du fermoir qui est un coulisseau en forme de barrette sur laquelle l'extrémité du rang du bracelet 10 s'accroche à l'aide d'un moyen d'accrochage 12, ici un crochet. D'autres moyens d'accrochage de type anneau, boucle ou maillon de chaînette peuvent également être utilisés.

D'une manière générale on comprendra que les différentes panoplies d'attaches 11, seront choisies en fonction du type de bracelet utilisé.

A noter que l'aimant 9A, 9B peut avoir une fonction supplémentaire d'immobilisation de l'attache 11 par effet magnétique dans la rainure lorsque l'attache est métallique

Afin d'augmenter l'effet d'immobilisation on pourra prévoir dans l'alésage 8A, 8B une fenêtre ouverte dans la rainure afin qu'une partie de l'aimant soit en vis-à-vis direct des attaches 11.

On peut également prévoir d'immobiliser l'attache 11 et plus particulièrement le coulisseau lorsqu'il est déployé hors de la rainure 3A, 3B dans le sens de la flèche de direction F1, comme représenté sur la figure 16. Une visse de blocage 13 est dans ce cas disposée à l'extrémité E2 de la rainure 3A, 3B transversalement au coulisseau qui présente une rainure 14 configurée pour recevoir la visse de blocage 13. La rainure 14 est bouchée à une de ses extrémités par une butée 15 contre laquelle vient appuyer la visse de blocage 13 lorsque le coulisseau est déployée.

Toutes les attaches 11 montrées sur les figures 8 à 16 sont conçues pour s'insérer par l'extrémité ouverte E2 de la rainure à contre-dépouille et glisser dans celle-ci tout en étant bloquées par les flancs de cette contre-dépouille (c'est à dire en étant empêchées de sortir par la fente longitudinale de la rainure). La position axiale de l'attache dans la rainure est sans importance pour l'invention. Quand les deux parties 1A, 1B du corps du fermoir sont assemblés par effet magnétique, les flasques 4A, 4B empêchent les attaches de ressortir par les extrémités ouvertes E2 des rainures à contre-dépouille.

Si l'utilisateur veut changer ou personnaliser son bracelet en gardant le même fermoir 1, il a simplement à séparer les deux parties 1A, 1B du fermoir 1 pour libérer l'extrémité ouverte E2 de chaque rainure afin de ressortir les attaches 11 à travers ces extrémités ouvertes E2 et ensuite il n'a plus qu'à insérer d'autres attaches 11, choisies parmi la panoplie d'attaches 11 décrites ci-avant, accrochées à d'autres rangs de bracelet 10 dans ces mêmes rainures.

## Revendications

1. Un fermoir pour bracelet de fantaisie, comprenant un corps (1) avec deux côtés opposés (2A, 2B) sur lesquels respectivement les extrémités du bracelet viennent se fixer, ledit corps du fermoir étant conçu en deux parties complémentaires (1A, 1B) formant chacune un côté du fermoir, chaque partie (1A, 1B) du fermoir présentant, sur son côté de fixation (2A, 2B) d'une extrémité du bracelet, une rainure qui s'étend longitudinalement entre deux extrémités de rainure le long du côté de fixation, ladite rainure étant une rainure semi-ouverte à contre-dépouille (3A, 3B), ladite rainure (3A, 3B) étant fermée à une de ses deux extrémités et ouverte à son autre extrémité, **caractérisé en ce que** les deux parties (1A, 1B) s'assemblent par effet magnétique et **en ce que** ladite partie de fermoir est en forme de L et comprend en outre du côté de l'extrémité fermée (E1) de la rainure un flasque latéral (4A, 4B) qui saille transversalement par rapport aux côtés de fixation et qui est conçu pour fermer l'extrémité ouverte (E2) de la rainure de l'autre partie complémentaire du corps du fermoir quand les deux parties complémentaires du fermoir sont assemblées par effet magnétique.

2. Un fermoir selon la revendication 1, **caractérisé en ce que** chaque partie du corps de fermoir comprend une face d'assemblage (5A, 5B) qui est opposée au côté de fixation et qui présente un trou (6A, 6B) et un pion de détrompage (7A, 7B) qui coopèrent respectivement avec un pion et un trou de détrompage prévus sur la face d'assemblage de l'autre partie du corps de fermoir.

3. Un fermoir selon l'une quelconque des revendications précédentes, **caractérisé en ce qu'**il comprend en outre pour chaque partie du corps au moins une attache (11) conçue d'une part pour s'accrocher à une extrémité du bracelet et d'autre part pour s'insérer dans la rainure tout en étant bloquée contre des flancs de la contre dépouille de la rainure.

4. Un fermoir selon la revendication 3, **caractérisé en ce que** l'attache (11) est un rivet à double tête traversant l'une des extrémités du bracelet.

5. Un fermoir selon la revendication 3, **caractérisé en ce que** l'attache (11) est un coulisseau à section en T serti à l'une des extrémités du bracelet.

6. Un fermoir selon la revendication 3, **caractérisé en ce que** l'attache (11) est un coulisseau en forme de barrette sur laquelle l'extrémité du bracelet s'accroche à l'aide d'un moyen d'accrochage tel qu'un crochet, une boucle, un anneau ou un maillon de chaînette.

7. Un bracelet de fantaisie (10) **caractérisé en ce qu'**il comporte un fermoir selon l'une des revendications précédentes.

## Patentansprüche

1. Verschluss für schickes Armband, umfassend einen Korpus (1) mit zwei entgegengesetzten Seiten (2A, 2B), an denen jeweils die Enden des Armbandes befestigbar sind, wobei der Korpus des Verschlusses aus zwei komplementären Teilen (1A, 1B), die jeweils eine Seite des Verschlusses bilden, geschaffen ist, wobei jedes Teil (1A, 1B) des Verschlusses auf seiner Befestigungsseite (2A, 2B) eines Endes des Armbandes eine Nut aufweist, die sich längs zwischen zwei Enden der Nut entlang der Befestigungsseite erstreckt, wobei die Nut eine halboffene Nut mit Hinterschneidung (3A, 3B) ist, wobei die Nut (3A, 3B) an einem ihrer beiden Enden geschlossen ist und an ihrem anderen Ende offen ist,
**dadurch gekennzeichnet,**
**dass** sich die zwei Teile (1A, 1B) durch Magnetwirkung verbinden, und dass das Teil des Verschlusses L-förmig ist und ferner auf der Seite des geschlossenen Endes (E1) der Nut eine seitliche Wange (4A, 4B) umfasst, die quer in Bezug auf die Befestigungsseiten vorsteht und die vorgesehen ist, um das offene Ende (E2) der Nut des anderen komplementären Teils des Korpus des Verschlusses zu verschließen, wenn die beiden komplementären Teile des Verschlusses durch Magnetwirkung verbunden sind.

2. Verschluss nach Anspruch 1, **dadurch gekennzeichnet, dass** jedes Teil des Korpus des Verschlusses eine Verbindungsfläche (5A, 5B) umfasst, die der Befestigungsseite abgekehrt ist und die ein Loch (6A, 6B) und einen Verwechslungsschutzstift (7A, 7B) aufweist, die jeweils mit einem Stift und einem Verwechslungsschutzloch, die auf der Verbindungsfläche des anderen Teils des Korpus des Verschlusses vorgesehen sind, zusammenwirken.

3. Verschluss nach einem der vorhergehenden Ansprüche, **dadurch gekennzeichnet, dass** er ferner für jeden Teil des Korpus wenigstens eine Bindung (11) umfasst, die einerseits für den Anschluss an ein Ende des Armbandes und andererseits für ein Einsetzen in die Nut bei gleichzeitigem Blockieren gegen die Flanken der Hinterschneidung der Nut geschaffen ist.

4. Verschluss nach Anspruch 3, **dadurch gekennzeichnet, dass** die Bindung (11) ein Niet mit doppeltem Kopf ist, der eines der Enden des Armbandes durchsetzt.

5. Verschluss nach Anspruch 3, **dadurch gekennzeichnet, dass** der Bindung (11) ein im Querschnitt T-förmiger Gleitstein ist, der an einem der Enden des Armbandes eingefasst ist.

6. Verschluss nach Anspruch 3, **dadurch gekennzeichnet, dass** die Bindung (11) ein stabförmiges Gleitstück ist, an dem das Ende des Armbandes mit Hilfe eines Anschlussmittels wie ein Haken, eine Schließe, ein Ring oder ein Kettenglied angeschlossen ist.

7. Schickes Armband (10), **dadurch gekennzeichnet, dass** es einen Verschluss nach einem der vorhergehenden Ansprüche umfasst.

## Claims

1. A clasp for a fancy bracelet, the clasp comprising a body (1) having two opposite sides (2A, 2B) to which respective ones of the ends of the bracelet come to be fastened, said body of the clasp being designed as two complementary portions (1A, 1B), each of which forms one respective side of the clasp, each portion (1A, 1B) of the clasp having a groove in its fastening side (2A, 2B) for fastening to a respective end of the bracelet, which groove extends longitudinally between two groove ends along the fastening side, said groove (3A, 3B) being partially closed with undercutting, said groove (3A, 3B) being closed at one of its ends and open at its other end, said clasp being **characterized in that** the two complementary portions (1A, 1B) being suitable for being held together by a magnetic effect, and **in that** said clasp portion is L-shaped and, at the same end as the closed end (E1) of the groove, is further provided with a side projection (4A, 4B) that projects transversely relative to the fastening sides and that is designed to close the open end (E2) of the groove in the complementary other portion of the body of the clasp when the two complementary portions of the clasp are held together by a magnetic effect.

2. A clasp according to claim 1, **characterized in that** each portion of the clasp body has a holding face (5A, 5B) that is opposite from the fastening side and that is provided with a keying hole (6A, 6B) and with a keying lug (7A, 7B) that cooperate respectively with a keying lug and with a keying hole with which the holding face of the other portion of the clasp body is provided.

3. A clasp according to any preceding claim, **characterized in that**, for each portion of the body, the clasp is provided with at least one fastener (11) designed firstly to be attached to one end of the bracelet and secondly to be suitable for being inserted into the groove while also being blocked against the edges of the undercutting of the groove.

4. A clasp according to claim 3, **characterized in that** the fastener (11) is a double-headed rivet passing through one of the ends of the bracelet.

5. A clasp according to claim 3, **characterized in that** the fastener (11) is a slide that is of T-shaped section and that is crimped to one of the ends of the bracelet.

6. A clasp according to claim 3, **characterized in that** the fastener (11) is a slide in the form of a strip to which the end of the bracelet is suitable for being attached by attachment means, such as a hook, a loop, a ring, or a chain link.

7. A fancy bracelet (10), **characterized in that** it includes a clasp according to any preceding claim.
